# EUROPÄISCHE PATENTSCHRIFT

(11) **EP 1 076 144 B1**
(45) Veröffentlichungstag und Bekanntmachung des Hinweises auf die Patenterteilung: **26.05.2004**
(21) Anmeldenummer: 00115949.0
(22) Anmeldetag: 26.07.2000
(51) Int. Cl.: E05D 13/00, E05D 15/24, E05F 15/16

(54) **Lamellentor**
Lamellar shutter
Volet à lamelles

(30) Priorität: 12.08.1999 DE 29913920 U; 27.04.2000 DE 20007665 U
(43) Veröffentlichungstag der Anmeldung: 14.02.2001
(73) Patentinhaber: Henkenjohann, Johann, D-33415 Verl (DE)
(72) Erfinder: Henkenjohann, Johann, D-33415 Verl (DE)
(74) Vertreter: Strauss, H.-J., Dr.

(56) Entgegenhaltungen:
- EP-A- 0 897 448
- DE-A- 4 003 218
- GB-A- 2 061 376
- US-A- 1 621 669
- US-A- 1 954 825

## Beschreibung

Die Erfindung betrifft ein Lamellentor mit einem aus gelenkig miteinander verbundenen Lamellen zusammengefügten Panzer, der in seitlichen Führungsschienen auf- und abbewegbar geführt mittels eines reversierbaren Antriebs aus einer Schließstellung in eine Offenstellung und umgekehrt überführbar ist, und der mit einer gegen die Schwerkraft wirkenden Zugfederanordnung zusammenwirkt.

Lamellentore werden als Rolltore ausgebildet, deren aus einzelnen Lamellen zusammengesetzter Panzer eine Bauöffnung verschließend aus einer Offenstellung in eine Schließstellung überführt werden kann, und umgekehrt. Dieser Panzer ist - wegen der Lamellen - rollbar und kann auf eine von einem reversierbaren Antrieb angetriebenen Welle aufgewickelt werden, wobei er beidseits in seitlichen Führungen geführt und mittels Federn gegen Absturz gesichert ist. Bei anderen Lamellentoren wird der Panzer über eine im Bereich des Sturzes der Bauwerksöffnung angeordneten Umlenkung aus der vertikalen Stellung in eine horizontale Stellung umgelenkt, so dass der Panzer in Offenstellung horizontal unter der Decke liegt. Dabei kann diese Umlenkung antriebslos sein, wobei der Panzer mit einem Antrieb verbunden ist; alternativ kann die Umlenkung als Antriebswelle ausgebildet sein, die neben der Umlenkung auch den Antrieb für den Panzer übernimmt. Auch hier sind Federanordnungen zum Verhindern eines Absturzes vorgesehen, die je nach nach Konstruktion mit Druck- oder mit Zugfedern versehen sind. Dabei ist das eine Ende der Federn bauwerksfest abgestützt; das andere Ende steht mit dem Panzer über Zugmittel in Verbindung, durch die das Gewicht des Panzers beim Absenken in Geschlossenstellung abgefangen wird, wobei die Feder gespannt wird; beim Auffahren in Offenstellung unterstützt die gespeicherte Energie das Öffnen, so dass der Kraftaufwand verringert ist (US-PS 5 353 548. DE 93 01 586, DE 296 01 055). Bei der DE 196 51 067, die die Merkmale des Oberbegriffs des Anspuchs 1 offenbart, sind in Federführungen eingesetzte Druckfedern vorgesehen, wobei die Federführungen als in ihren Querschnitten der Außenkonfiguration der Druckfedern angepasste, je einen Lauf bildende Hülsen ausgebildet sind, die die Druckfedern aufnehmen, und die das Ausbrechen der Druckfedern bei Belastung unterbinden. Als Zugglieder werden Seile, Bänder oder Ketten eingesetzt, die u.U. über Untersetzungen in Form von Differentialzügen oder von Flaschenzügen geführt sind, um die notwendige Zuglänge zu erreichen und dabei eine Kraftübersetzung zu gewinnen. Diese Anordnungen erfordern erhebliche Fertigungs- und Wartungsarbeiten, so dass sich die Aufgabe stellt, ein Lamellentor mit hoher Funktions- und Unfallsicherheit so weiterzubilden, dass eine kostengünstige Herstellung sowie ein wirtschaftlicher Betrieb ermöglicht werden.

Diese Aufgabenstellung wird nun nach der Erfindung durch die Merkmale des Hauptanspruchs gelöst; vorteilhafte oder bevorzugte Weiterbildungen beschreiben die Unteransprüche.

Als Federanordnung ist eine Zugfederanordnung vorgesehen, die in den auf beiden Seiten des Lamellentores angeordneten vertikalen Laufschienen vorgesehen ist, und die aus jeweils mindestens einem Zugfederpaar gebildet ist. Die beiden Federn eines solchen Zugfederpaares sind dabei auf der Innenseite des Panzers und auf seiner Außenseite angeordnet, so dass die seitlichen Kantenbereiche des Panzers zwischen beiden Federn eines Zugfederpaares liegen. Jeder der Federn der Zugfederpaare ist mit einem Ende, dem oberen Ende gebäudefest abgestützt, die freien Enden eines jeden Federpaares sind paarweise über Brückenstege verbunden, die die Bahn des Panzers queren.

Nach Absenken um eine vorgebbare Weglänge trifft die untere Kante des Panzers auf einen solchen Brückenstag, setzt sich auf und nimmt die Zugfedern bei weiterem Absenken mit, wobei die Zugfedern gespannt werden. Durch das Spannen der Zugfedern wird die Abwärtsbewegung des Panzers gehemmt und dessen Bewegungsenergie in den Federn gespeichert. Diese Hemmung wird vorteilhaft so ausgebildet, dass das Tor in seiner Bewegung vor Aufsetzung auf den Boden zur Ruhe kommt. Dadurch ist eine Quetschgefahr aus der Tor-Konstruktion heraus ausgeschlossen.

Obwohl für Zugfedern, die bei Belastung nicht zu einem Ausbrechen neigen, funktionell nicht notwendig, sind die Zugfedern vorteilhaft in Federkanäle eingesetzt. Um den Lauf zu erleichtern und zu beruhigen, sind Kunststoff-Federkanäle vorgesehen. Dadurch verringert sich die Reibung der Federn in den Laufschienen erheblich, was sich vorteilhaft auch durch verringerten Abrieb und leiserem Lauf bemerkbar macht, wobei die Kunststoffeinsätze auch so ausgebildet sein können, dass sie als in den Führungsschienen liegende Querführung dienen.

Die Kunststoff-Federkanäle weisen vorteilhaft jeweils eine Kammer für eine Zugfeder auf. Zwischenstege in den Federkanälen trennen diese Kammern, so dasss mehrere, in den Federkanälen angeordnete Zugfedern voneinander getrennt geführt sind. Solche Kunststoff-Federkanäle lassen sich einfach durch Extrusion herstellen, die abgelängt in die Führungsschienen eingesetzt und in diesen festgesetzt werden, was in einfacher Weise durch Formschluss der Außenkontur des Federkanals mit dem Teil der Führungsschiene, der diesen aufnimmt, erfolgt.

Bei dieser Anordnung ist vorteilhaft, wenn zumindest ein zwischen zwei Kammern angeordneter Zwischensteg das Profil des Federkanals überragt, wobei diese Zwischenstege dabei normal zur Ebene des Panzers ausgerichtet sind. Diese aus den Führungsprofil herausragenden Zwischenstege liegen einander gegenüber; vorteilhaft sind deren Köpfe als "Hammerköpfe" ausgebildet. Da solche Federkanäle zur Aufnahme der paarweise angeordneten Zugfedern sowohl auf der Innen- als auch auf der Außenseite des Panzers vorliegen, legen sich die Köpfe der Zwischenstege von beiden Seiten an den Panzer und bilden so eine den Laufweg des Panzers stabilisierende Querführung für den Panzer.

Solche Federanordnungen wirken erst nach einer gewissen Fallstrecke, die zum Spannen der Federn notwendig ist; um jedoch eine unmittelbar einsetzende Absturzsicherung zu erreichen, wird vorteilhaft eine zusätzliche Fliehkraft-Bremse vorgesehen, die mit dem ablaufenden Panzer zusammenwirkt. Der Antrieb der Fliehkraft-Bremse erfolgt direkt vom Panzer aus, oder alternativ indirekt über eine vom Panzer angetriebene Welle, die ihrerseits die Fliehkraft-Bremse antreibt, wobei die Fliehkraft-Bremse gestellfest abgestützt ist, etwa gegen die Führungsschiene. Überschreitet die Panzer-Ablaufgeschwindigkeit einen vorgebbaren Grenzwert, erhöht sich die Drehzahl des Antriebs so, dass diese die Fliehkraft-Bremse auslöst. Dabei werden durch die mit dieser erhöhten Geschwindigkeit auftretenden Fliehkraft Klemmkörper in eine Klemmposition gebracht und stoppen so die weitere Ablaufbewegung.

Zum Antrieb ist bei der einen, mit einer Welle zusammenwirkenden Ausbildung der bewegliche Teil der Fliehkraft-Bremse mit dieser Welle verbunden, während der feste Teil gestellfest, etwa gegen die Führungsschiene, abgestützt ist. Bei der anderen, direkt angetriebenen Ausbildung weist der bewegliche Teil der Fliehkraft-Bremse ein Zahnrad auf, dessen Zähne in eine Kette o.dgl. eingreifen und so für einen Zwangsantrieb über Formschluss Sorge tragen.

Bei einer möglichen Ausführungsform ist die Fliehkraft-Bremse führungsschienenfest angeordnet. In diesem Fall ist die Kette als Antriebskette als mit dem Panzer des Rolltores verbundene Schleppkette ausgebildet. Bei ablaufenden Panzer wird diese Kette mitgenommen und treibt über den Formschluss das Zahnrad an, dessen Bewegung auf die Fliehkraft-Bremse einwirkt und bei Überschreitung einer Grenz-Geschwindigkeit die weitere Bewegung stoppt.

Bei einer alternativen Ausführungsform ist die Fliehkraft-Bremse mit dem Panzer verbunden. Hier wird die Fliehkraft-Bremse mit ablaufendem Panzer mitbewegt. Das Zahnrad der Fliehkraft-Bremse greift hier in eine angeordnete Kette o.dgl. formschlüssig ein, wobei die Kette oder das andere, mit dem Zahnrad zusammenwirkende Mittel führungsschienenfest angeordnet ist. Diese Mittel sind somit fest, so dass die Kette auch durch eine starre Einrichtung wie z.B. eine Zahnstange oder eine gezahnte Prägung ersetzt werden kann.

Vorteilhaft ist als Fliehkraft-Bremse ein Freilauf mit axialer Kraftübertragung vorgesehen. Dieser weist einen inneren, mit dem Antriebszahnrad verbundenen Freilaufkörper und einen äußeren, mit dem Gehäuse in Verbindung stehenden Freilaufkörper auf. Der innere Freilaufkörper wird angetrieben und führt eine dem Ablaufen des Panzers entsprechende Rotations-Bewegung aus. Der innere Freilaufkörper weist weiter eine Anzahl über den Umfang verteilte Aufnahmen für Klemmkörper auf, die vorteilhaft als Klemmrollen oder Klemmkugeln ausgebildet, infolge der bei der Rotation auftretenden Fliehkraft nach außen gedrängt werden. Der äußere Freilaufkörper besitzt eine im wesentlichen zylindrische Laufbahn - diese weist zumindest in einem Winkelbereich eine Ausweitung auf. In diese Ausweitung gelangt zumindest ein Klemmkörper, wenn die Fliehkraft infolge einer zu hohen Ablaufgeschwindigkeit dazu ausreicht. Ein im Bereich dieser Ausweitung befindlicher und infolge überhöhter Ablaufgeschwindigkeit nach außen geführter Klemmkörper stoppt die weitere Ablaufbewegung am Ende der Ausweitung. Bei einem der Weite der Ausweitung entsprechenden Abstand der Klemmkörper-Aufnahmen entspricht die Länge der Ausweitung dem möglichen Weg einer Restbewegung bei einem Absturz.

Bei einer bevorzugten Ausführung des Lamellentores werden die Federanordnung und eine Fliehkraft-Bremse kombiniert eingesetzt. Hiermit können Lamellentor-Abstürze sicher verhindert werden und auch Durchfahrten von beladenen Lastkraftwagen ermöglicht werden, ohne dass die Gefahr besteht, dass deren Aufbau oder deren Ladung bei einem Torabsturz beschädigt wird. Andererseits wird auf jeden Fall bei einem Versagen der Fliehkraft-Bremse ein Personenschutz erreicht, da die Federanordnung ein möglicherweise abstürzendes Lamellentor vor dem Aufschlag auf den Boden abfängt und stoppt.

Das Wesen der Erfindung wird an Hand des in den Figuren 1 bis 6 dargestellten Ausführungsbeispiels eines Rolltores näher erläutert; dabei zeigen
- Fig. 01:: Führungsschiene mit Zugfeder (Vertikalschnitt);
- Fig. 02:: Führungsschiene mit Zugfeder (Horizontalschnitt).
- Fig. 03:: Ein Schema der Anordnung der Abrollsicherung an der Führungsschiene eines Rolltores (Seitansicht);
- Fig. 04:: Abrollsicherung (perspektivisches Schema nach Fig. 3);
- Fig. 05:: Abrollsicherung, Ansicht in Bewegungsrichtung;
- Fig. 06:: Einzelheit Abrollsicherung mit beiden Freilaufkörpern und den Klemmrollen (Gehäuse geöffnet).

Das Lamellentor 5 wird von einem aus einer Schließstellung in eine Offenstellung und zurück überführbaren Panzer gebildet; dieser Panzer ist aus einer Vielzahl von einzelnen Lamellen 6 zusammengesetzt, wobei diese Lamellen 6 gegenseitig so verhakt sind, dass sich ein flexibler Panzer bildet; er weist eine obere Anschluss-Lamelle 7 auf, sowie einen unteren Schluss-Stab 8, der mit einer Quetschsicherung in Form einer Schlauchsicherung 8.1 versehen ist. Der oberste Stab des Panzers ist entweder an eine Welle angehängt (Rolltor) oder läuft in Horizonzalschienen (Deckengelenktor) ein, wobei der Antrieb an der Welle oder an dem Panzer angreift.

Die seitlichen Enden der Lamellen 6 sind in vertikalen Führungsschienen 1 und (Fig. 3) horizontalen Führungsschienen 2 geführt, wobei ein Umlenkbogen 1.1 den Übergang der Lamellen 6 aus einer vertikalen Schließ-Position in eine horizontale Offen-Position ermöglicht. Zur Führungs-Verbesserung sind Rollen 6.1 (Fig. 3) an den seitlichen Enden der Lamellen 6 vorgesehen, die in den vertikalen und horizontalen Führungsschienen 1 und 2 sowie durch den Umlenkbogen 1.1 laufen.

Die horizontal geschnittene vertikale Führungsschiene 1, die beidseits der Tor- (oder auch Fenster-)öffnung angeordnet ist, nimmt die seitlichen Kanten des Panzers 5 führend auf, so dass der Panzer 5 mit einem (nicht näher dargestellten) Antrieb von der vertikalen Geschlossenstellung in eine aufgerollte oder eine horizontale Offenstellung gebracht werden kann. Die Stirnseite der Führungschiene 1 wird von zwei einander gegenüberstehenden Flanschen 2 gebildet, zwischen denen Raum ist zur Aufnahme der Seitenkanten der gelenkig miteinander verbundenen, den Panzers 5 bildenden Lamellen 6. Die Flansche 2 sind zur Abdichtung mit Bürstenleisten 3 versehen, die an dem Panzer anliegen, diesen jedoch aufgrund ihrer Bürstenstruktur nicht stützen können. Im Inneren ist die Führungsschiene 1 mit einer Innennut 4 versehen, gebildet aus zwei einander gegenüberliegend angeordneten leistenartigen Vorsprüngen 4.1.

Der in den Führungsschienen 1 geführte Panzer 5 ist aus einzelnen Lamellen 6 gelenkig zusammengesetzt, wobei im Bereich der gelenkigen Verbindungen Laufrollen 6.1 oder Gleitstücke den Panzer 1 gegenüber der Führungsschiene 1 abstützen. Bei Rolltoren ist die oberste der Lamellen 6 mit der Welle verbunden. Der unterste der Stäbe, der Schluss-Stab 8, an dem bei Deckengelenktoren über entsprechende Zugglieder der Antrieb angreift, ist im allgemeinen mit einem Schlauchschutz 8.1 versehen, um Quetschgefahren zu mindern, und um ggf. auch Fühler aufzunehmen, die ein Abschalten des Antriebs bewirken, wenn der Panzer 5 beim Absenken auf ein Hindernis auffährt.

In die Führungsschiene 1 ist ein Federkanal 10 eingesetzt, dessen Einsatzbasis 11 seitlich Überstände 12 aufweist, die hinter die leistenartigen Vorsprünge 4.1 der Innen-Nut gesetzt, eine formschlüssige Verbindung von Federkanal 10 und Führungsleiste 1 bewirken. Der Federkanal 10 ist für jede der Zugfedern 15 mit einer Kammer versehen, die voneinander durch Zwischenstege 13 getrennt sind. Diese Zwischenstege 13 überragen die Seitenflansche 2 und stehen so in dem Raum, in dem sich der Panzer 5 bewegt, wobei es sich von selbst versteht, dass die Höhe dieser Seitenstege 13 auf die Dicke des Panzers 5 so abgestimmt ist, dass der Panzer 5 abgestützt an den Köpfen dieser Zwischenstege anliegt, die vorteilhaft als Hammerköpfe 14 ausgebildet sind.

In den Federkanälen 10 sind die Zugfedern 15 eingelegt. Das obere Ende einer jeden Zugfeder 15 ist über eine Federöse am oberen Federende 16 und einen Bolzen 17 gebäudefest befestigt. Die unteren Enden 18 der Federn weisen ebenfalls untere Federösen auf, die jedoch paarweise über jeweils einen Brückensteg 19 verbunden sind. Diese Brückenstege 19 durchqueren die Bahn des Panzers 5. Daher muss sich der Panzer 5 mit seinem Schluss-Stab beim Absenken in einer von Anordnung und Länge der Zugfedern 15 bestimmten Weg auf diese Brückensteg 19 auflegen und diese bei weiterem Absenken unter Spannen der Zugfedern 15 mitnehmen. Dabei nehmen die Zugfedern Arbeit auf, die der Absenkbewegung entnommen wird und diese sicher abbremst: beim Anheben des Tores geben die gespannten Zugfedern 15 die in ihnen gespeicherte Energie wieder ab und entlasten so den Antrieb.

Die Fliehkraft-Bremse 20 ist im Bereich der horizontalen Führungsschiene 2 vorgesehen, mit einem Bremsengehäuse 21, das mit einem Haltewinkel 21.1 versehen ist, der mit einem Verbindungsstück 22 mit der oberen Anschluss-Lamelle 7 verbunden ist. Dieses Verbindungsstück 22 dient dabei einer gezielten Krafteinleitung und wird vorteilhaft mittels einer sich über eine gewisse Länge an der Anschluss-Lamelle 7 erstreckenden Klammer so durch Klemmung o.dgl. angeschlagen, dass die mit dem Haltewinkel 21.1 verbundene Lasche mittig angeordnet ist.

Diese Fliehkraft-Bremse 20 wird von einem Horizontalflansch 2.1 der horizontalen Führungsschiene 2 geführt; dazu sind an dem Bremsengehäuse 21 Führungsrollen 23 vorgesehen, die etwa mit dem Zahnrad 28 fluchtend an dem Gehäuse 21 so angeordnet sind, dass der Horizontalflansch 2.1 der horizontalen Führungsschiene 2 untergriffen ist. Diese Führungsrollen 23 wirken mit leichtem Spiel mit der Unterseite des Horizontalflansches 2.1 der horizontalen Führungsschiene 2 zusammen, wodurch ein Auskippen der Fliehkraft-Bremse 20 unterbunden ist. So geführt, wird die Fliehkraft-Bremse 20 beim Absenken des Panzers in Richtung Umlenkbogen 1.1 bewegt, und beim Heben des Panzers umgekehrt in Richtung auf das Führungsschienen-Ende 2.3 gezogen. Dabei versteht es sich von selbst, dass die Länge der Antriebskette 29 der Hubhöhe des Panzers entspricht.

Die Fliehkraft-Bremse 20 wird über formschlüssig zusammenwirkende Glieder angetrieben, von denen das eine mitbewegt und das andere gestellfest angeordnet ist. Antriebsbedingte Reaktionskräfte werden von den Führungsrollen 23 abgefangen, die von unten am Horizontalflansch 2.1 der horizontalen Führungsschiene 2 angreifen. Diese Reaktionskräfte werden so durch Anlegen der Führungsrollen 23 an den Horizontalflansch 2.1 in das Gestell eingeleitet und können den antreibenden Formschluss zwischen den zusammenwirkenden Gliedern nicht aufheben. Als Antriebsglieder sind eine Antriebskette 29, die mit den Kettenbefestigungen 29.1 an der Führungssschiene gestellfest festgelegt ist, sowie ein in diese eingreifendes Zahnrad 28 vorgesehen, dessen Achse durch das Lagerschild 28.1 in die Fliehkraft-Bremse 20 geführt und so mit dem inneren Freilaufkörper 25 verbunden ist.

Für die Bremswirkung ist in dem Bremsengehäuse 21 ein äußerer Freilaufkörper 24 mit im wesentlichen zylindrischen Innenraum angeordnet, der zumindest in einem Umfangsbereich eine Ausweitung 24.1 aufweist. Im Innenraum des äußeren Freilaufkörpers 24 ist ein innerer Freilaufkörper 25 angeordnet, der gegenüber dem äußeren Freilaufkörper 24 drehbar ist, und der mit einigen über den Umfang verteilten Klemmkörperaufnahmen 26 versehen ist. In diesen Klemmkörperaufnahmen 26 sind frei bewegbare Klemmkörper 27 eingelegt, die vorteilhaft als Klemmrollen oder Klemmkugeln ausgebildet sind. Der Innenraum des äußeren Freilaufkörpers 24 und der innere Freilaufkörper 25 sind dabei so aufeinander abgestimmt, dass die Klemmkörper 27 bei Drehung des inneren Freilaufkörpers 25 im gesamten Bereich frei laufen können.

Bei einer vom Absenken des Panzers ausgelösten Bewegung der Fliehkraft-Bremse 20 greift das mit dem inneren Freilaufkörper 25 verbundene Zahnrad 28 in eine neben einem Aufbug 2.2 am Außenrand des Horizontalflansches 2.1 der horizontalen Führungsschiene 2 angeordnete Antriebskette 29 ein, so dass die Längsbewegung der Fliehkraft-Bremse 20 in eine Drehbewegung des inneren, ohne Behinderung im äußeren Freilaufkörper 24 drehbaren Freilaufkörpers 25 umgesetzt wird. Übersteigt jedoch die Geschwindigkeit der Längsbewegung des Panzers ein zulässiges Maß, erhöht sich auch die Umdrehungsgeschwindigkeit des inneren Freilaufkörpers 25 und damit die Fliehkraft, die auf die Klemmkörper 27 wirkt und diese aus den Klemmkörperaufnahmen 26 hebt. Gelangt nun unter solchen Bedingungen einer der Klemmkörper 27 in den Bereich der Ausweitung 24.1, zwingt die Fliehkraft diesen Klemmkörper 27' - wie in Fig. 4 dargestellt - so nach außen, dass er am Ende der Ausweitung 24.1 klemmt, die Fliehkraft-Bremse 20 stoppt und ihre weitere Bewegung unterbindet.

## Patentansprüche

1. Lamellentor mit einem aus gelenkig miteinander verbundenen Lamellen zusammengefügten Panzer, der in seitlichen Führungsschienen auf- und abbewegbar geführt mittels eines Antriebs aus einer Schließstellung In eine Offenstellung und umgekehrt überführbar ist, und der eine Federanordnung als Mittel zum Abbremsen des Abrollens aufweist, **dadurch gekennzeichnet, dass** als Federanordnung in den auf beiden Seiten des Lamellentores angeordneten, vertikalen Laufschienen (1) je mindestens ein Paar Zugfedern (15) vorgesehen ist, von deren Zugfedern (15) die eine auf der Innen- und die andere auf der Außenseite des Panzers (5) liegt, deren obere Enden (16) gebäudefest abgestützt sind, und deren untere, freie Enden (18) über die Bahn des Panzers querende Brückenstege (19) paarweise miteinander verbunden sind.

2. Lamellentor nach Anspruch 1, **dadurch gekennzeichnet, dass** sowohl auf der Innenseite als auch auf der Außenseite des Panzers (5) des Lamellentores je zwei Paare von Zugfedern (15) angeordnet sind.

3. Lamellentor nach Anspruch 1 oder 2, **dadurch gekennzeichnet, dass** in den Führungsschienen (1) des Lamellentores Federkanäle (10) eingesetzt sind, die vorzugsweise als Kunststoff-Federkanäle ausgebildet, die Zugfedern (15) aufnehmen, wobei die Kunststoff-Federkanäle (10) jeweils mindestens eine Kammer für eine Zugfeder (15) aufweisen, wobei bei mehreren Zugfedern (15) Zwischenstege (13) die Kammern trennen.

4. Lamellentor nach Anspruch 3, **dadurch gekennzeichnet, dass** zumindest ein zwischen zwei Kammern angeordneter Zwischensteg (13) das Profil des Federkanals (10) überragend eine Querführung für den Panzer (5) bildet, wobei dessen freies Ende vorzugsweise einen hammerartig ausgebildeten Kopf (14) aufweist.

5. Lamellentor nach einem der Ansprüche 1 bis 4, **dadurch gekennzeichnet, dass** das Lamellentor sowohl eine Fliehkraft-Bremse als auch die Federanordnung zum Abbremsen aufweist, wobei als Mittel zum Abbremsen des Abrollens eine mit dem ablaufenden Panzer zusammenwirkende, von diesem angetriebene und gestellfest abgestützte Fliehkraft-Bremse (20), die bei Überschreitung einer vorgebbaren Panzer-Ablaufgeschwindigkeit, auslösbar ist.

6. Lamellentor nach Anspruch 5, **dadurch gekennzeichnet, dass** die Fliehkraft-Bremse (20) mit einer mit dem Panzer des Lamellentores zusammenwickenden Welle, vorzusgsweise der den Panzer umlenkenden Welle als Antrieb zusammenwirkt.

7. Lamellentor nach Anspruch 5, **dadurch gekennzeichnet, dass** die Fliehkraft-Bremse (20) zum Antrieb ein Zahnrad (28) aufweist, das formschlüssig mit einer Kette (4) o.dgl. zusammenwirkend von dieser angetrieben ist, wobei die Fliehkraft-Bremse (20) führungsschienenfest angeordnet ist, und wobei die Antriebskette (4) als Schleppkette ausgebildet ist, die mit dem Panzer des Rolltores verbunden, von diesem mitbewegt ist.

8. Lamellentor nach Anspruch 5, **dadurch gekennzeichnet, dass** die Fliehkraft-Bremse (20) zum Antrieb ein Zahnrad (28) aufweist, das formschlüssig mit einer Kette (4) o.dgl. zusammenwirkend von dieser angetrieben ist, wobei die Fliehkraft-Bremse (20) mit dem Panzer verbunden, von diesem mitbewegt ist, und wobei die Antriebskette (4) führungsschienenfest angeordnet ist.

9. Lamellentor nach Anspruch 5, **dadurch gekennzeichnet, dass** die Fliehkraft-Bremse (20) mittels eines mit ihrem Gehäuse (21) verbundenen Anschlussstück (22) direkt an den Verbindungshaken der Anschluss-Lamelle (7) angehängt ist.

10. Lamellentor nach einem der Ansprüche 5 bis 9, **dadurch gekennzeichnet, dass** als Fliehkraft-Bremse (20) ein Freilauf mit axialer Kraftübertragung vorgesehen ist.

11. Lamellentor nach Anspruch 10, **dadurch gekennzeichnet, dass** der Freilauf einen mit dem Antriebszahnrad (28) verbundenen, inneren Freilaufkörper (25) und einen mit dem Gehäuse in Verbindung stehenden, äußeren Freilaufkörper (24) aufweist, von denen einer mit über den Umfang verteilt angeordneten Aufnahmen für Klemmkörper (27) versehen ist und der andere eine im wesentlichen zylindrische Laufbahn aufweist, mit einer Ausweitung (24.1) zumindest in einem Winkelbereich.

12. Lamellentor nach Anspruch nach Anspruch 11, **dadurch gekennzeichnet, dass** die Klemmkörper (27) als Klemmrollen oder als Klemmkugeln ausgebildet sind.

## Claims

1. Slatted shutter with a shutter curtain which is composed of slats connected to one another pivotably and which can be moved by means of a drive from a closed position to an open position and vice versa guided movably upwards and downwards in lateral guide rails, and which exhibits a spring arrangement as means for braking the rolling movement, **characterised in that** in each case at least one pair of tension springs (15) is provided as spring arrangement in the vertical rails (1) arranged on both sides of the slatted shutter, with one of the tension springs (15) lying on the inside and the other on the outside of the shutter curtain (5) with their upper ends (16) supported secured to the building and their lower free ends (18) connected to one another in pairs by means of bridging parts (19) crossing the path of the shutter curtain.

2. Slatted shutter according to claim 1, **characterised in that** in each case two pairs of tension springs (15) are arranged both on the inside and on the outside of the shutter curtain (5) of the slatted shutter.

3. Slatted shutter according to claim 1 or 2, **characterised in that** spring channels (10) which are preferably embodied as plastic spring channels which receive tension springs (15) are inserted in the guide rails (1) of the slatted shutter, with the plastic spring channels (10) each exhibiting at least one chamber for a tension spring (15), with partitions (13) dividing the chambers in the case of a plurality of tension springs (15).

4. Slatted shutter according to claim 3, **characterised in that** at least one partition (13) arranged between two chambers forms a transverse guide for the shutter curtain, (5) projecting beyond the profile of the spring channel (10), with its free end preferably exhibiting a head (14) shaped like a hammer.

5. Slatted shutter according to one of claims 1 to 4, **characterised in that** the slatted shutter exhibits both a centrifugal brake and the spring arrangement for braking, with means for braking the rolling movement taking the form of a centrifugal brake (20) which co-operates with the descending shutter curtain and is driven by the latter and supported fixed to the frame and which can be tripped when the shutter curtain exceeds a predeterminable descending speed.

6. Slatted shutter according to claim 5, **characterised in that** the centrifugal brake (20) co-operates with a shaft co-operating with the shutter curtain of the slatted shutter, preferably the shaft changing the direction of the shutter curtain as drive.

7. Slatted shutter according to claim 5, **characterised in that** for the drive the centrifugal brake (20) exhibits a sprocket (28) which is driven by a chain (4) or the like co-operating in a form-locking manner with the latter, with the centrifugal brake (20) being arranged secured to the guide rail and the driving chain (4) being embodied as a drag chain which is connected to the shutter curtain of the slatted shutter and moved by and with the latter.

8. Slatted shutter according to claim 5, **characterised in that** for the drive the centrifugal brake (20) exhibits a sprocket (28) which is driven by a chain (4) or the like co-operating in a form-locking manner with the latter, with the centrifugal brake (20) being connected to the shutter curtain and moved by and with the latter, and with the driving chain (4) arranged secured to the guide rail.

9. Slatted shutter according to claim 5, **characterised in that** the centrifugal brake (20) is attached directly to the connecting hook of the connecting slat (7) by means of a connector (22) connected to the brake housing (21).

10. Slatted shutter according to one of claims 5 to 9, **characterised in that** a freewheel with an axial transmission is provided as centrifugal brake (20).

11. Slatted shutter according to claim 10, **characterised in that** the freewheel exhibits an inner freewheel body (25) connected to the driving sprocket (28) and an outer freewheel body (24) connected to the housing, one of which is provided with receptacles for clamping bodies (27) arranged distributed over the circumference and the other of which exhibits an essentially cylindrical track, with a widening (24.1) at least in one angle range.

12. Slatted shutter according to claim 11, **characterised in that** the clamping bodies (27) are embodied as clamping rollers or as clamping balls.

## Revendications

1. Volet à lamelles comportant un panneau de volet composé de lamelles assemblées de façon articulée les unes aux autres, guidé de façon mobile en montée et en descente dans des rails de guidage latéraux, pouvant être amené, au moyen d'un entraîne-ment, d'une position de fermeture en une position d'ouverture, et vice versa, et qui comporte un système à ressorts constituant des moyens de freinage du déroulement,
**caractérisé en ce que** le système à ressorts est réalisé sous forme d'au moins une paire de ressorts de traction (15) prévue dans chacun des rails de roulement verticaux (1) disposés des deux côtés du volet à lamelles, dont les ressorts de traction (15) sont disposés respectivement l'un du côté intérieur et l'autre du côté extérieur du panneau de volet (5), leur extré-mité supérieure (16) étant ancrée de façon fixe dans une partie stationnaire, et leur extrémité inférieure libre (18) étant reliée l'une à l'autre par paires, par l'intermédiaire de pontets (19) s'étendant à travers la voie de déplacement du panneau de volet.

2. Volet à lamelles selon la revendication 1, **caractérisé en ce que** deux paires de ressorts de traction (15) sont disposées à la fois du côté intérieur et du côté extérieur du panneau de volet (5) du volet à lamelles.

3. Volet à lamelles selon la revendication 1 ou 2, caracté-risé en ce que des profilés creux (10) de guidage des ressorts sont insérés dans chacun des rails de guidage (1) du volet à lamelles, ces profilés creux (10) de guidage des ressorts étant de préférence réalisés sous forme de guides de ressorts en ma-tière plastique qui reçoivent les ressorts de traction (15), les profilés creux (10) de guidage des ressorts comprenant chacun au moins une chambre pour un ressort de traction (15), des nervures intermédiaires (13) séparant les chambres les unes des autres dans le cas d'utilisation de plusieurs ressorts de traction (15).

4. Volet à lamelles selon la revendication 3, **caractérisé en ce qu'**au moins une nervure intermédiaire (13) disposée entre deux chambres constitue un guidage transversal du panneau de volet (5), qui dépasse le profil du profilé creux (10) de gui-dage des ressorts, l'extrémité libre de la nervure comportant de préférence une tête (14) configurée en forme de marteau.

5. Volet à lamelles selon l'une des revendications 1 à 4, **caractérisé en ce que** le volet à lamelles comporte à la fois un frein centrifuge et le système à ressorts pour freiner l'en-semble, les moyens de freinage du déroulement étant constitués par un frein centrifuge (20) coopérant avec le panneau de volet descendant, mû par ce dernier et ancré de façon fixe sur le bâti, frein qui peut être déclenché lorsque la vitesse de dé-roulement du panneau de volet dépasse une vitesse prédéterminée.

6. Volet à lamelles selon la revendication 5, **caractérisé en ce que** le frein centrifuge (20) coopère avec un arbre coopérant avec le panneau de volet du volet à lamelles, de préférence co-opérant avec l'arbre de renvoi du panneau de volet, en vue de produire l'entraînement.

7. Volet à lamelles selon la revendication 5, **caractérisé en ce que** le frein centrifuge (20) comporte, en vue de son entraî-ne-ment, un pignon (28) qui coopère par conjugaison des formes avec une chaîne (4) ou similaire et est entraîné par celle-ci, le frein centrifuge (20) étant monté de façon fixe sur le rail de guidage, et la chaîne d'entraînement (4) étant configurée sous forme d'une chaîne tractée qui est reliée au panneau de volet de la porte à enroulement et est entraînée en déplacement par celui-ci.

8. Volet à lamelles selon la revendication 5, **caractérisé en ce que** le frein centrifuge (20) comporte, en vue de son entraî-ne-ment, un pignon (28) qui coopère par conjugaison de formes avec une chaîne (4) ou similaire et est entraîné par celle-ci, le frein centrifuge (20) étant relié au panneau de volet et en-traîné en déplacement par celui-ci, la chaîne d'entraînement (4) étant montée de façon fixe sur les rails de guidage.

9. Volet à lamelles selon la revendication 5, **caractérisé en ce que** le frein centrifuge (20) est directement accroché au cro-chet de raccordement de la lamelle de liaison (7), par l'inter-médiaire d'une pièce de raccordement (22) reliée au boîtier (21) du frein.

10. Volet à lamelles selon l'une des revendications 5 à 9, **caractérisé en ce qu'**une roue-libre à transmission axiale des forces est prévue en tant que frein centrifuge (20).

11. Volet à lamelles selon la revendication 10, **caractérisé en ce que** la roue-libre comporte un corps de roue-libre inté-rieur (25) relié au pignon d'entraînement (28) et un corps de roue-libre extérieur (24) en liaison avec le boîtier, dont l'un est équipé de logements pour les corps de serrage (27). aménagés de façon répartie sur la circonférence, et dont l'autre comporte un chemin de roulement essentiellement cylindrique présentant une poche (24.1) aménagée dans au moins une zone angulaire.

12. Volet à lamelles selon la revendication 11, **caractérisé en ce que** les corps de serrage (27) sont réalisés sous forme de rouleaux ou de billes de serrage.
